# EUROPÄISCHE PATENTSCHRIFT

(11) **EP 0 231 758 B1**
(45) Veröffentlichungstag und Bekanntmachung des Hinweises auf die Patenterteilung: **29.05.1991**
(21) Anmeldenummer: 87100159.0
(22) Anmeldetag: 08.01.1987
(51) Int. Cl.: B65H 29/04

(54) **Vorrichtung zu Übernahme und zum Weitertransport von Falzprodukten**
Device for taking over and further transporting folded articles
Dispositif de préhension et de transport d'articles pliés

(30) Priorität: 06.02.1986 DE 3603781
(43) Veröffentlichungstag der Anmeldung: 12.08.1987
(73) Patentinhaber: M.A.N.-ROLAND Druckmaschinen Aktiengesellschaft, 63012 Offenbach (DE)
(72) Erfinder: Köbler, Ingo, D-8901 Anhausen (DE)

(56) Entgegenhaltungen:
- DE-A- 2 436 998
- DE-A- 2 938 627
- DE-A- 3 428 512

## Beschreibung

Die Erfindung betrifft eine Vorrichtung zur Obernahme und zum Weitertransport von Falzprodukten von einem Falzapparat durch eine umlaufende endlose Transportvorrichtung gemäß dem Oberbegriff des Anspruch 1.

Aus der EP 01 70 179 ist eine Vorrichtung der vorangehend bezeichneten Gattung bekannt, mit der Falzprodukte von einem Falzapparat direkt entnommen und mit verlangsamter Geschwindigkeit weiterverarbeitenden Aggregaten oder einer Auslage zugeführt werden können. Bei dieser Vorrichtung kommt es darauf an, daß die die Falzprodukte übernehmenden Mitnehmer hinter dem Falzrücken eingeführt werden, bevor die beiden Hälften der Falzprodukte sich vollständig schließen. Dadurch können ohne die Verwendung eines Öffnungszylinders in der nachfolgenden Weiterverarbeitungsphase z.B. Falzprodukte gesammelt oder in diese Einlagen eingefügt werden. Es ist bekannt, Falzprodukte von Zylinder zu Zylinder mittels Greifern zu übergeben. Es ist des weiteren bei Bogenmaschinen, z.B. aus der DE 24 36 998 A1, bekannt, Bogen auf einer konvexen Bahn in Greifern zum Ausleger zu führen.

Aufgabe der Erfindung ist es, eine Vorrichtung der eingangs bezeichneten Gattung aufzuzeigen, mit der Falzprodukte direkt von dem Falzapparat übernommen und verlangsamt weitergeführt werden können, bei der jedoch die Übernahme der Falzprodukte nach abgeschlossener Falzbildung möglich ist. Diese Aufgabe wird durch die Anwendung der Merkmale des kennzeichnenden Teils des Patentanspruchs 1 gelöst. Weiterbildungen der Erfindung ergeben sich aus den Unteransprüchen sowie aus der Beschreibung in Verbindung mit den Zeichnungen.

In diesen zeigen:
Fig. 1 eine schematische Darstellung der erfindungsgemäßen Vorrichtung zur Übernahme und zum Weitertransport von Falzprodukten,
Fig. 2 einen vergrößerten Ausschnitt der Falzproduktübergabestelle,
Fig.3 einen Greiferarm in Seitenansicht und
Fig.4 einen Schnitt entlang der Linie I-I der Fig.2.

Gemäß Fig.1 werden von einem Sammelzylinder (1) kommende, an einem Falzklappenzylinder (2) gefalzte Bogen als Falzprodukte (3) nach deren Freigabe aus den Falzklappen (4) zwischen zwei feststehende Ableitzungen (5, 6) an eine Falzproduktübergabestelle (7) geführt. An der Falzproduktübergabestelle (7) führt eine umlaufende endlose Transportvorrichtung (8), vorzugsweise in Form einer Kette (10), vorbei, und zwar in der Weise, daß die an ihr im vorbestimmten Abstand angeordneten, als Falzproduktmitnehmer wirkenden Greiferarme (9), die an einer Transportkette (10) befestigt sind, durch Überführung von einer Linearbewegung in eine kreisförmige Bewegung an der Falzproduktübergabestelle (7) bzw. bereits davor eine erhöhte Geschwindigkeit annehmen. An den nach außen weisenden Enden der Greiferarme (9) sind Greifer (11) angeordnet, die eine abgewinkelte, mit dem Greiferarm (9) starr verbundene Greiferauflage (11 a) aufweisen, durch die eine Greiferzunge (11 b) geführt ist. Selbstverständlich können nebeneinander entsprechend der Breite der zu übernehmenden Falzprodukte (3) jeweils mehrere derartige Greiferarme (9) bzw. Greifer (11) angeordnet werden.

Damit die von den Falzklappen (4) freigegebenen Falzprodukte (3) an der Flazproduktübergabestelle (7) jeweils in den geöffneten Greifer (11) eingeschoben werden können, muß die Geschwindigkeit der Falzprodukte (3) etwas höher sein als die, bezogen auf die Lineargeschwindigkeit, bereits an der Falzproduktübergabestelle (7) erhöhte Geschwindigkeit der Greifer (11). Nach Übernahme eines Falzproduktes (3) werden die Greifer (11) wieder geschlossen und entlang den feststehenden Ableitzungen (5, 6) geführt. Hinter der vorzugsweise etwas kürzeren Ableitzunge (6) wird infolge der Fliehkraft das Falzprodukt (3) abgedrängt, so daß nachfolgend, d.h. nach dem Durchlaufen der etwa kreisförmigen Bahn, bereits eine Schuppung der Falzprodukte (3) erfolgen kann. die Umlenkung der Transportkette (10) erfolgt im Bereich der Falzproduktübergabestelle (7) über das Kettenrad (26).

Das Einlaufen eines Falzproduktes (3) in die geöffneten Greifer (11) ist am besten in Fig.2 zu sehen. Der Einlaufvorgang der Falzprodukte (3) zwischen Greiferauflage (11 a) und Greiferzunge (11 b) wird durch eine Transportrolle (19) unterstützt. Die einzelnen Winkelpositionen eines Greiferarms (9) sind in den Fig.1 und 2 mit den Bezugszeichen (9', 9", 9 ) bezeichnet. Aus Fig.1 und 2 geht hervor, daß in der Position (9") das zu übernehmende Falzprodukt (3) beginnt in den geöffneten Greifer (11) einzulaufen, so daß kurz danach der Greifer (11) geschlossen werden kann. Bevor jeweils ein Greiferarm (9) die Position (9") erreicht, wird gegen den Druck einer bzw. zweier Federn (21) durch ein entsprechendes geformtes Kurvenstück (18) die Greiferzunge (11 b) jeweils zwecks Öffnung des Greifers (11) nach außen gesteuert. Die Übernahme eines Falzproduktes (3) wird durch eine entsprechende Formgebung und Positionierung des Kurvenstücks (18) der Greifer (11) zeitgerecht wieder geschlossen, so daß das Falzprodukt (3) zwischen Greiferauflage (11a) und Greiferzunge (11 b) festgeklemmt ist und sicher weitergeführt werden kann.

Aus Fig.1 geht des weiteren die Führung der Transportkette (10) durch Leitschienen (15 und 16) und durch weitere Kettenräder (26) hervor. Ebenso wie das Kurvenstück (18) dient ein weiteres Kurvenstück (17) im Bereich einer Falzprodukabgabestelle, beispielsweise an einem Bogenstapel 27, zum zeitgerechten Öffnen der Greifer (11), so daß die nun verlangsamt geführten Falzprodukte (3) über ein Leitstück (12) an einem Anschlag (13) exakt übereinander abgelegt werden können. Es ist aber auch möglich, die von den Greifern (11) getragenen Falzprodukte (3) einer entsprechend verlängerten Transportkette bzw. einem weiteren Transportsystem (14) zuzuführen bzw. durch diese weitertransportieren zu lassen.

Fig.2 zeigt einen vergrößerten Ausschnitt der Falzproduktübergabestelle, aus dem hervorgeht, daß die Greifer (11) kurz vor dem Erriechen der Falzklappenzylinderperipherie durch das Kurvenstück (18) über einen Stößel (20) gegen den Druck der von Federn (21) geöffnet und nach Übernahme eines Falzproduktes (3) wieder geschlossen werden, wonach der Abbremsvorgang der Falzprodukte bei geschlossenen Greifern (11) erfolgt.

Die Fig.3 und 4 zeigen im einzelnen ein Ausführungsbeispiel einer Führung der Transportkette (10) mit an dieser angeordneten Greiferarmen (9). Der Grundaufbau der Transportkette (10) entspricht dem einer herkömmlichen Rollenkette mit üblicher Teilung. Aus Gründen der Stabilität der Konstruktion ist es vorteilhaft, eine doppelte Abstützung bzw. Führung der Greifer (11) bzw. der Greiferauflage (11 a) und der Greiferzunge (11 b) vorzusehen. Die nachfolgend beschriebenen Teile werden deshalb bei der Ausführungsform gemäß Fig.4 jeweils für die linke und rechte Seite zur Unterscheidung mit den Buchstaben a bzw. b bezeichnet. Die Transportkette (10) umfaßt demnach Rollen (28) und entsprechende Laschen bzw. Glieder (29). Im Bereich eines jeden Greiferarmes (9) sind die äußeren Kettenglieder zu Armen ausgebildet. Die verlängerten Bolzen (25) der Transportkette (10) tragen zusätzliche Führungsrollen (24), die die Transportkette (10) gegen Flieh- und Steuerungskräfte beim Auflaufen auf das Kurvenstück (18) von innen abstützen.

Die Steuerungsbewegung wird über stößel (20) gegen die Kraft der Druckfedern (21) auf die Greiferzunge (11 b) übertragen, wobei die Stößel (20) in Führungen (22 und 23) laufen. Wie bereits erwähnt, ist die Greiferauflage (11a) starr ausgeführt und fest mit den Greiferarmen (9) verbunden. Die Druckfedern (21) bewirken also, daß die Greiferzungen (11b) vor und nach dem Überlaufen der Kurvenstücke (17 bzw. 18) fest geschlossen werden, so daß eine sichere Führung der Falzprodukte (3) gewährleistet ist.

## Patentansprüche

1. Vorrichtung zur Obernahme und zum Weitertransport von Falzprodukten (3) von einem Falzapparat durch eine umlaufende endlose Transportvorrichtung (14), die mit ihrem umlaufenden Trumm (10) an einer Falzproduktübergabestelle (7) auf einer konvexen Bahn um ein Umlenkrad (26) geführt ist und das Trumm (10) abstehende, Halteelemente (11) aufweisende, in Umlaufrichtung im vorbestimmten Abstand voneinander an dem Trumm (10) angeordnete Arme (9) besitzt, wobei die Halteelemente (11) an der Falzproduktübergabestelle (7) die einlaufenden Falzprodukte (3) am Falzrücken erfassen und mit reduzierter Geschwindigkeit auf einen Bogenstapel (27) ablegen oder an eine weitere Transportvorrichtung (14) übergeben, dadurch gekennzeichnet, daß die Arme (9) mit Greifern (11) versehen sind, und daß an der Falzproduktübergabestelle (7) die von Falzklappen (4) eines Falzklappenzylinders (2) freigegebenen Falzprodukte (3) durch eine Transportrolle (19) zwischen an der Peripherie des Falzklappenzylinders (2) stationär angeordnete Führungen (5, 6) in die geöffneten Greifer (11) mit einer Geschwindigkeit geschoben werden, die geringfügig über der Geschwindigkeit der Greifer (11) an der Falzproduktübergabestelle (7) liegt.

2. Vorrichtung nach Anspruch 1, dadurch gekennzeichnet, daß als Führungen (5, 6) Ableitzungen verwendet werden, die S-förmig ausgebildet sind.

3. Vorrichtung nach Anspruch 1 oder 2, dadurch gekennzeichnet, daß die von den Greifern (11) erfaßten Falzprodukte (3) beim Verlassen der äußeren Ableitzunge (6) nach außen gedrängt werden, wonach eine Schuppenbildung auf dem weiteren Transportweg erfolgt.

4. Vorrichtung nach einem der vorangehenden Ansprüche, dadurch gekennzeichnet, daß die Greifer (11) an starren, sich an einer umlaufen- . den Transportkette (10) abstützenden Armen (9) angeordnet sind, an deren nach außen weisenden Enden jeweils eine als Greiferauflage (11 a) dienende Platte angeordnet ist, durch die eine druckfederbeaufschlagte Greiferzunge (11 b) greift, die zur Aufnahme der Falzprodukte (3) an der Falzproduktübergabestelle (7) gegen den Druck von Federn (21 a, 21 b) kurzzeitig durch ein Kurvenstück (18) zur Aufnahme der Falzprodukte (3) von der Greiferauflage (11 a) abhebt.

## Claims

1. Device for taking up and further transporting folded products (3) from a folding apparatus by means of a circulating endless transport device (14) which is guided with its circulating end piece (10) about a guide wheel (26) at a folded product transfer point (7) on a convex path, and which has arms (9), upstanding from the end piece (10), arranged on the end piece (10) at a predetermined distance from each other in the circumferential direction and having holding elements (11), wherein the holding elements (11) pick up the incoming folded products (3) by their folded spine at the folded product transfer point (7) and deposit them at reduced speed on a stack of sheets (27) or transfer them to a further transport device (14), characterised in that the arms (9) are provided with grippers (11) and in that at the folded product transfer point (7) the folded products (3) released from folding jaws (4) of a folding jaws cylinder (2) are pushed by a transport roller (19) between guideways (5, 6) stationarily arranged on the periphery of the folding jaws cylinder (2) into the open grippers (11) at a speed which is slightly above the speed of the grippers (11) at the folded product transfer point (7).

2. Device according to claim 1, characterised in that guide tongues which are of S-shaped construction are used as guideways (5, 6).

3. Device according to claim 1 or 2, characterised in that the folded products (3) picked up by the grippers (11) are urged outwards when they leave the outer guide tongue (6), after which a stream formation is effected on the further transport path.

4. Device according to one of the preceding claims, characterised in that the grippers (11) are arranged on rigid arms (9) supported on a circulating transport chain (10), at the outwardly facing ends of which arms there is arranged a plate used as a gripper abutment (11 a) through which a compression-spring-loaded gripper tongue (11b) grips, which lifts from the gripper abutment (11a) to receive the folded products (3) at the folded product transfer point (7) against the pressure of springs (21 a, 21 b) for a short time by means of a cam piece (18) for receiving the folded products (3).

## Revendications

1. Dispositif de préhension et de transport de produits pliés (3) provenant d'une plieuse, qui utilise un dispositif transporteur sans fin (14) circulant en circuit fermé, dont le brin circulant (10) est guidé selon un trajet convexe à un point de transfert des produits pliés (7) en passant autour d'une roue de renvoi (26) et le brin (10) porte des bras (9) en saillie, qui portent eux-mêmes des éléments de retenue (11), qui sont disposés le long du brin (10) à un certain écartement prédéterminé dans le sens de la circulation, dans lequel les éléments de retenue (11) saisissent les produits pliés arrivants (3) au niveau du dos du pli au point de transfert (7) des produits pliés, puis, à une vitesse réduite, déposent ces produits pliés sur une pile de feuilles (27) ou les transfèrent à un autre dispositif de transport (14), caractérisé en ce que les bras (9) sont munis de pinces (11) et en ce qu'au point de transfert (7) des produits pliés, les produits pliés (3) libérés par les volets de pliage (4) d'un cylindre porte-volets de pliage (2) sont poussés dans les pinces ouvertes (11) par un rouleau de transport (19) entre des guides (5, 6) disposés en position fixe le long de la périphérie du cylindre porte-volets de pliage (2), avec une vitesse qui est légèrement supérieure à la vitesse que les pinces (11) possèdent au point de transfert (7) des produits pliés.

2. Dispositif selon la revendication 1, caractérisé en ce qu'on utilise comme guides (5, 6) des languettes déflectrices qui ont une forme de S.

3. Dispositif selon la revendication 1 ou 2, caractérisé en ce que les produits pliés (3) saisis par les pinces (11) sont repoussés vers l'extérieur au moment où ils quittent la languette déflectrice extérieure (6), après quoi il s'établit une formation en écailles sur la suite du trajet de transport.

4. Dispositif selon une des revendications précédentes, caractérisé en ce que les pinces (11) sont agencées sur des bras rigides (9) qui prennent appui sur une chaîne transporteuse (10) circulant en circuit fermé, et sur l'extrémité extérieure de chacun desquels est disposée une plaque servant de repos de pince (11 a), à travers laquelle passe une languette de pince (11 b) chargée par un ressort de compression qui, pour recevoir les produits pliés (3) au point (7) de transfert des produits pliés, se soulève du repos de pince (11a) pendant un temps bref sous l'action d'un élément de came (18), et à l'encontre de la pression de ressorts (21 a, 21 b), pour recevoir les produits pliés (3).
